# EUROPÄISCHE PATENTSCHRIFT

(11) **EP 0 666 718 B1**
(45) Veröffentlichungstag und Bekanntmachung des Hinweises auf die Patenterteilung: **17.07.1996**
(21) Anmeldenummer: 93924018.0
(22) Anmeldetag: 02.11.1993
(51) Int. Cl.: A43C 11/16, A43C 11/00

(54) **SCHUH MIT ZENTRALVERSCHLUSS**
SHOE WITH CENTRAL BUCKLE
CHAUSSURE MUNIE D'UNE FERMETURE CENTRALE

(30) Priorität: 02.11.1992 DE 9214848 U
(43) Veröffentlichungstag der Anmeldung: 16.08.1995
(73) Patentinhaber: PUMA Aktiengesellschaft Rudolf Dassler Sport, 91074 Herzogenaurach (DE)
(72) Erfinder: HIEBLNGER, Rudolf, D-81675 München (DE)
(74) Vertreter: Hufnagel, Walter, Dipl.-Ing., Dipl.-Wirtsch.-Ing.
(86) Internationale Anmeldenummer: DE9301051
(87) Internationale Veröffentlichungsnummer: WO9409664

(56) Entgegenhaltungen:
- DE-A- 2 341 658
- DE-A- 3 919 661
- FR-A- 2 572 258

## Beschreibung

Die vorliegende Erfindung bezieht sich auf einen Schuh mit einem Zentralverschluß gemäß dem Oberbegriff des Anspruches 1.

Ein derartiger als Skistiefel ausgebildeter Schuh ist beispielsweise aus der EP-B1 - 0 099 504 oder aus der EP-B1 - 0 132 744 bekannt. Bei diesen Skistiefeln ist ein Zentralverschluß jeweils am Schafthinterteil des bekanntlich aus relativ starrem Material bestehenden Stiefelschaftes vorgesehen. Es ist eine Abdeckung vorhanden, die sich über den Ristbereich und das Fußgelenk bis zum Schienbeinansatz erstreckt. Diese Abdeckung ist daher in der Seitenansicht winkelartig geformt. Vom Zentralverschluß aus erstreckt sich ein Spannelement beidseitig etwa vom Sohlenbereich im Bereich des Fußgelenks aus über die Abdeckung. Die Abdeckung besteht ebenfalls aus einem relativ starren Material und dient dazu, den Fuß in den Schuh fest einzuspannen. Sie befindet sich im Schuh zwischen einem weichen Innenschuh und der starren Außenschale.

Weiterhin ist es aus der DE-A- 35 24 792 bekannt, bei einem Skistiefel auf dem vorderen Schaftteil eine Biegemanschette aus starrem Material vorzusehen, die im Bereich des Knöchels schwenkbar am Schaft angelenkt ist und sich nach oben bis über die Mitte des Schienbeins erstreckt. Im oberen Endbereich sind seitlich an der Biegemanschette Spannelementenden befestigt, die mit einem am Schafthinterteil befindlichen Zentralschiebeverschluß gekuppelt sind. Die Biegemanschette kann daher im Schienbeinbereich gegen den Schaft gezogen werden.

Schließlich ist aus der DE-A-39 19 661 ein Verschluß für alpine Skischuhe bekannt, bei denen der Schaft von steifen Vorder- und Hinterschalen aus Kunststoff gebildet ist. Um eine gleichmäßige und symmetrische Zugkraft auf den Schaft eines derartigen alpinen Skischuhes auszuüben, wird ein Zugband in mehreren Umlenkrollenpaaren geführt, die symmetrisch zu den Vorder- und Hinterschalen des Schaftes angebracht sind.

Der vorliegenden Erfindung liegt die Aufgabe zugrunde, einen Schuh, der keine harte Außenschale besitzt, an der Rückseite des Schaftes mit einem Zentralverschluß zu versehen, wobei der Schließmechanismus so ausgebildet werden soll, daß die elastischen Eigenschaften des Schuhschaftes möglichst nicht beeinträchtigt werden.

Gelöst wird diese Aufgabe durch die im Kennzeichen des Anspruches 1 angegebenen Merkmale.

Durch die vorliegende Erfindung wird sichergestellt, daß die Ristabdeckung auf beiden Schuhseiten von der Sohle her nach unten gespannt wird. Durch diese Maßnahme und durch die Verwendung einer elastisch biegbaren Ristabdeckung wird eine günstige Druckverteilung über den Rist erreicht, da sich die Ristabdeckung gut an die Ristform anpassen kann. Außerdem ergibt sich der weitere Vorteil, daß sich kein Spannelement und kein Verschlußteil über den Rist erstreckt, so daß die Gefahr einer örtlichen Drucküberbeanspruchung nicht besteht.

Weitere vorteilhafte Einzelheiten der Erfindung sind in den Unteransprüchen angegeben und werden nachfolgend anhand der in der Zeichnung veranschaulichten Ausführungsbeispiele näher beschrieben.

Es zeigen:
- Fig. 1 und 2: eine perspektivische Ansicht eines Schuhes gemäß der vorliegenden Erfindung nach Art einer Explosionszeichnung und die
- Fig. 3 bis 6: je eine Ansicht eines derartigen Schuhes mit unterschiedlichen Zentralverschlüssen.

In Fig. 1 ist mit 1 ein Sohlenkörper bezeichnet. Auf diesem Sohlenkörper 1 wird ein Schuhoberteil oder Schaft 2 unter Zwischenfügen einer Fersenkappe 3 und zwei seitlichen Führungsbügeln 4 und 5 befestigt. Der an der Schuhaußenseite 6 vorhandene Führungsbügel 4 ist im Kleinzehenbereich 7 und der auf der Schuhinnenseite 8 vorgesehene Führungsbügel 5 ist im Bereich 9 zwischen dem Großzehengrundgelenk 10 und etwa der Mitte der Fußwölbung 11 angebracht. Bevorzugt ist die Fersenkappe 3 mit einem nach innen stehenden und in Richtung der Sohlenoberfläche 12 verlaufenden Flansch 13 oder mit mehreren derart verlaufenden Flanschabschnitten versehen, um eine gute Verankerung der Fersenkappe 3 im Schuh zwischen dem Sohlenkörper 1 und einer auf dessen Oberfläche 12 vorzusehenden Innensohle zu erreichen. Die Innensohle kann beispielsweise mit dem Schaft 2 eine bauliche Einheit bilden. Zu dem gleichen Zweck können auch die Führungsbügel 4 und 5 jeweils eine nach innen in Richtung der Sohlenoberfläche 12 verlaufende Lasche 14 aufweisen.

Das Schuhoberteil besitzt ein vorzugsweise geschlossenes Vorderschuhteil 15 und ist im Bereich des Ristes 16 von einer seitlich relativ weit herunterragenden Ristabdeckung 17 überdeckt. Das Schuhoberteil besteht zumindest im Bereich des Ristes 16 aus einem volumenelastischen, kompressiblen Material. Hierfür sind Kunststoff-Schaumstoffe, wie insbesondere das unter dem Handelsnamen "Neopren" oder auf dessen Basis bekannte Schaumstoffmaterialien oder auch Schaumstoffe aus Polyäthylen, Polyamid oder dgl. besonders geeignet. Die Ristabdeckung 17 ist aus einem elastisch biegbaren und bevorzugt auch zumindest geringfügig dehnbaren Material gefertigt. Beispielsweise besteht dieses elastisch biegbare und auch dehnbare Material aus einem geeigneten Elastomer, das zusätzlich auf einem Gewebe aufkaschiert sein kann. Die Ristabdeckung 17 sollte der Ristform zumindest annähernd angepaßt sein, auch wenn sie den oberen Rist nicht vollständig abdecken muß. Auch die Ristabdeckung 17 kann grundsätzlich aus geschäumtem Material bestehen oder eine derart geschäumte Schicht besitzen, wobei der Schäumungsgrad der Ristabdeckung allerdings geringer zu halten ist als der des darunterliegenden Ristes 16.

Im zusammengesetzten Zustand ist an der Schafthinterseite 18 außen im Bereich oberhalb der Ferse ein Zentralverschluß 19 - der mittlere Teil der Fig. 1 zeigt nur schematisch die Lage dieses Zentralverschlusses - angeordnet, mit dem mindestens ein seilartiges Spannelement 20 gekuppelt ist. Dieses Spannelement 20 verläuft vom Zentralverschluß 19 aus auf beiden Seiten 6, 8 des Schuhes um die Ferse an der Fersenrundung 21 entlang, beispielsweise in einer Führungsrille 3.1 in der Fersenkappe 3 zum Niveau-Bereich 22 der einzubringenden Innensohle. Von da aus verläuft das Spannelement 20, ohne den Rist 16 zu kreuzen, über ein auf einem höheren Niveau an der Ristabdeckung 17 am seitlichen Endabschnitt 23 vorhandenes, beispielsweise als Führungsrille ausgebildetes Führungs- oder Umlenkelement 24 zu einem am Führungsbügel 4 bzw. 5 vorgesehenen Fixpunkt - angedeutet durch ein X - oder zu einem äußeren Umlenkelement 25a. Dort ist das Spannelement 20 etwa in Höhe des dortigen Niveaus der Innensohle entweder befestigt oder umgelenkt und durch die Schuhsohle, beispielsweise zwischen dem Sohlenteil 1 und der Innensohle oder einer Zwischensohle zur jeweils anderen Schuhseite geführt. Auf der anderen Schuhseite, nämlich der Schuhinnenseite 8 ist ein weiteres Umlenkelement 25i im Bereich zwischen Großzehengrundgelenk 10 und etwa der Mitte der Fußwölbung 11 vorgesehen. Durch diese konstruktiven Maßnahmen kann die Ristabdeckung 17 von der Sohle her nach unten gezogen bzw. gespannt werden, wenn die Spannlänge des Spannelements 20 durch den Schließteil des Zentralverschlusses 19 verkürzt wird. Die Ristabdeckung 17 drückt dadurch unter Verdichtung des Schaftmaterials im Ristbereich großflächig und somit mit geringer Flächenbelastung auf den Rist. Hierdurch wird ein guter, sicherer Halt des Fußes im Schuh erreicht, ohne Druckstellen zu erzeugen. Auch kann der gesamte obere Ristbereich des Schuhes mit einer Oberfläche versehen werden, die vollkommen glatt und frei von irgendwelchen störenden Erhebungen ist.

Wie bereits erwähnt, ist der Zentralverschluß 19 entweder an der Rückseite der Fersenkappe 3 oder an der darüberliegenden Schafthinterseite 18 fixiert oder dort fixierbar, wobei die Fersenkappe 3 die Umlenk- oder Führungselemente 3.1 für das Spannelement 20 umfaßt.

Im Kleinzehenbereich 7 und im Bereich 9 zwischen dem Großzehengrundgelenk 10 und etwa der Mitte der Fußwölbung 11 ist jeweils ein Führungsbügel 4, 5 mit je einer in Sohlenrichtung verlaufenden Lasche 14 und mit einem zum Schaft 2 hochstehenden Abschnitt vorgesehen, an denen das Spannelement 20 fixierbar bzw. umlenkbar ist. Das Spannelement 20 kann so ausgebildet sein, daß es etwa im Bereich 9 zwischen dem Großzehengrundgelenk 10 und etwa der Mitte der Fußwölbung 11 von der Schuhaußenseite 6 zur Schuhinnenseite 8 innerhalb der Schuhsohle verläuft. Es kann dort zwischen einer Innensohle und dem Sohlengrundkörper 1 verlaufen.

Die Fersenkappe 3 und die Führungsbügel 4, 5 können anstatt der erwähnten Führungsnuten auch mit Führungsdurchbrüchen für das Spannelement 20 versehen sein. Auch kann die Fersenkappe 3 entweder einen in der Sohlenebene verlaufenden, nach innen ragenden Flansch 13 oder mehrere derartige Flanschabschnitte aufweisen. Die Laschen 14 der Führungsbügel 4, 5 und der Flansch 13 bzw. die Flanschabschnitte der Fersenkappe 3 sind bevorzugt zwischen dem Sohlengrundkörper 1 und der Innensohle eingebettet.

Bei dem in Fig. 2 dargestellten Ausführungsbeispiel sind die Fersenkappe 3 und die Führungsbügel 4, 5 Teil eines Sohlenteils aus federelastischem Material, wie Kunststoff, beispielsweise Polyäthylen, Polyamid oder dgl. und beispielsweise mit diesem Sohlenteil aus einem einzigen Spritz- oder Formteil hergestellt. Diese Art der Herstellung bietet sich bei Schuhen mit einer Außensohle aus relativ starrem, abriebfestem Material, wie beispielsweise bei Fußballschuhen an. Die stollenförmigen Greifelemente sind mit den Positionsziffern 2a, 2b, 2c versehen. Die in Fig. 2 dargestellte Ristabdeckung 17 ist mit quer, also beispielsweise senkrecht oder im Winkel zur Schuhlängsachse 26 verlaufenden Versteifungselementen 27, beispielsweise Versteifungsrippen, versehen. Zusätzlich kann die Ristabdeckung 17, wie ebenfalls in Fig. 2 gezeigt ist, mit Durchbrechungen und/oder Vertiefungen 28 versehen sein.

Als Zentralverschluß kann gemäß Fig. 3 ein Zentraldrehverschluß 29 an der Schafthinterseite 18 vorgesehen sein. Vorzugsweise besitzt dieser Zentraldrehverschluß 29 - wie an sich bekannt - eine Möglichkeit zur Schnellentrastung.

Bei Ausführung des Zentralverschlusses als Zentralschiebeverschluß 30 können gemäß Fig. 4 seitliche Betätigungsmittel 31 angebracht sein, die in eine seitliche Verzahnung des Schiebers eingreifen. Durch Betätigen derselben kann beispielsweise eine Schnellentrastung durchgeführt werden.

Der in Fig. 5 dargestellte Zentralschiebeverschluß 30 besitzt am Schiebeteil 32 einen Druckknopf 33 zur Schnellentrastung.

Schließlich kann der Zentralverschluß auch als Zentralhebelverschluß 34 ausgeführt sein, wie anhand der Fig. 6 veranschaulicht ist.

Gemäß einer weiteren Ausgestaltung kann der in den Fig. 4 und 5 dargestellte Zentralschiebeverschluß 30 nach Art eines Flaschenzuges wirkend ausgebildet sein.

## Patentansprüche

1. Schuh, insbesondere Sport- oder Freizeitschuh, mit einem Schaft bzw. Schuhoberteil (2) mit elastischen Eigenschaften und mit einem Zentralverschluß (19), der mit wenigstens einem seilartigen Spannelement (20) gekuppelt ist, mit dem die Spannlänge desselben zum Schließen des Schuhes verkürzbar und zum Öffnen des Schuhes verlängerbar ist, wobei das Spannelement (20) wechselweise vom Schaftteil über ein Umlenkelement (24) einer Ristabdeckung (17), die den Rist (16) zumindest teilweise überdeckt, zurück zum Schaftteil geführt ist, gekennzeichnet durch folgende Merkmale:
- das Schuhoberteil (2) besitzt einen geschlossenen Vorderschuh (15), der zumindest im Ristbereich (16) aus einem volumenelastischen, kompressiblen Material besteht;
- die Ristabdeckung (17) besteht aus einem elastisch biegbaren, der Ristform wenigstens annähernd angepaßten Material;
- der Zentralverschluß (19) ist außen an der Schafthinterseite (18) oberhalb der Ferse vorgesehen;
- vom Zentralverschluß (19) aus verläuft nach beiden Schuhseiten (6, 8) das Spannelement (20) oder ein Spannelementabschnitt über jeweils ein im Niveau-Bereich (22) der Innensohle außen an der Fersenrundung (21) vorgesehenes Umlenk- oder Führungselement (3.1)-ohne den Rist (16) zu überspannen - über ein auf höherem Niveau an der Ristabdeckung (17) vorgesehenes Umlenkelement (24) zu einem in Höhe des Niveau-Bereiches (22) der Innensohle liegenden Fixpunkt (X) oder zu einem Umlenkelement (25a) am Schuhoberteil (2) nach vorn, wobei der an der Schuhaußenseite (6) vorhandene Fixpunkt (X) bzw. das Umlenkelement (25a) im Kleinzehenbereich (7) und der an der Schuhinnenseite (8) vorhandene Fixpunkt bzw. das Umlenkelement (25i) im Bereich zwischen Großzehengrundgelenk (10) und etwa der Mitte der Fußwölbung (11) vorgesehen ist, wodurch die Ristabdeckung (17) in Richtung der Schuhsohle (1) spannbar ist.

2. Schuh nach Anspruch 1, dadurch gekennzeichnet, daß er eine Fersenkappe (3) aufweist, an deren Rückseite oder an der Schafthinterseite (18) der Zentralverschluß (19) fixiert oder fixierbar ist, und daß die Fersenkappe (3) die Umlenk- oder Führungselemente (3.1) für das Spannelement (20) umfaßt.

3. Schuh nach Anspruch 1 oder 2, dadurch gekennzeichnet, daß im Kleinzehenbereich (7) und im Bereich (9) zwischen dem Großzehengrundgelenk (10) und etwa der Mitte der Fußwölbung (11) jeweils ein Führungsbügel (4, 5) mit je einer in Sohlenrichtung verlaufenden Lasche (14) und einem zum Schaft (2) hochstehenden Abschnitt vorgesehen ist, an denen das Spannelement (20) fixierbar bzw. umlenkbar ist.

4. Schuh nach einem der Ansprüche 1 bis 3, dadurch gekennzeichnet, daß das Spannelement (20) etwa im Bereich (9) zwischen dem Großzehengrundgelenk (10) und etwa der Mitte der Fußwölbung (11) von der Schuhaußenseite (6) zur Schuhinnenseite (8) innerhalb der Schuhsohle verläuft.

5. Schuh nach Anspruch 4, dadurch gekennzeichnet, daß das Spannelement (20) zwischen einer Innensohle und einem Sohlengrundkörper (1) verläuft.

6. Schuh nach einem der Ansprüche 1 bis 5, dadurch gekennzeichnet, daß die Ferse bzw. Fersenkappe (3) und/oder die Führungsbügel (4, 5) Führungsnuten oder Führungsdurchbrüche für das Spannelement (20) aufweist bzw. aufweisen.

7. Schuh nach einem der Ansprüche 1 bis 6, dadurch gekennzeichnet, daß die Fersenkappe (3) einen in der Sohlenebene verlaufenden, nach innen ragenden Flansch (13) oder mehrere derartige Flanschabschnitte aufweist.

8. Schuh nach einem der Ansprüche 1 bis 7, dadurch gekennzeichnet, daß die Laschen (14) der Führungsbügel (4, 5) und der Flansch (13) bzw. die Flanschabschnitte der Fersenkappe (3) zwischen Sohlengrundkörper (1) und Innensohle eingebettet sind.

9. Schuh nach einem der Ansprüche 1 bis 7, dadurch gekennzeichnet, daß die Fersenkappe (3) und die Führungsbügel (4, 5) mit dem Sohlenkörper (1) aus einem einheitlichen Bauteil bestehen.

10. Schuh nach einem der Ansprüche 1 bis 9, dadurch gekennzeichnet, daß die Ristabdeckung (17) wenigstens ein seitliches, quer, d.h. senkrecht oder im Winkel zur Schuhlängsachse (26) verlaufendes Verstärkungselement (27) aufweist.

11. Schuh nach einem der Ansprüche 1 bis 10, dadurch gekennzeichnet, daß die Ristabdeckung (17) ein oder mehrere Durchbrechungen (28) aufweist.

12. Schuh nach einem der Ansprüche 1 bis 11, dadurch gekennzeichnet, daß der Zentralverschluß ein Zentraldrehverschluß (29) ist.

13. Schuh nach einem der Ansprüche 1 bis 11, dadurch gekennzeichnet, daß der Zentralverschluß ein Zentralschiebeverschluß (30) ist.

14. Schuh nach einem der Ansprüche 1 bis 11, dadurch gekennzeichnet, daß der Zentralverschluß ein Zentralhebelverschluß (34) ist.

15. Schuh nach einem der Ansprüche 1 bis 11, dadurch gekennzeichnet, daß der Zentralverschluß als Zentralschiebeverschluß (30) nach Art einer Flaschenzuganordnung ausgebildet ist.

16. Schuh nach einem der Ansprüche 1 bis 15, dadurch gekennzeichnet, daß der Zentralverschluß mit einer Schnellentrastung (33) versehen ist.

17. Schuh nach einem der Ansprüche 1 bis 16, dadurch gekennzeichnet, daß bei Ausbildung des Zentralverschlusses als Zentralschiebeverschluß (30) wenigstens ein seitliches Betätigungsmittel (31) vorgesehen ist, das in eine seitliche Verzahnung des Schiebers eingreift.

## Claims

1. Footwear, especially footwear for sport or leisure, with an upper or upper part (2) having elastic properties and with a central closure (19) which is coupled to at least one cordlike tension element (20) and by which the tension length of the latter may be shortened for closing the footwear and lengthened for opening the footwear, because the tension element (20) is led alternately from part of the upper over a deflector element (24) on an instep covering (17) which at least partially overlaps the instep (16), back to the part of the upper, characterized by the following features:
- the upper part (2) of the footwear has a closed forward part (15) which at least in the region (16) of the instep consists of a volumetrically elastic, compressible material;
- the instep covering (17) consists of an elastically bendable material at least approximately adapted to the shape of the instep;
- the central closure (19) is provided outside the rear (18) of the upper above the heel;
- from the central closure (19) the tension element (20) or a portion of tension element runs towards each side (6, 8) of the footwear over a deflector or guide element (3.1) provided on the outside of the rounding (21) of the heel in the region (22) at the level of the inner sole - without having to cross the instep (16) - over a deflector element (24) provided on the instep covering (17) at a higher level, to a fixed point (X) lying at the height of the region (22) at the level of the inner sole or to a deflector element (25a) on the upper part (2) of the footwear towards the front, the fixed point (X) which is on the outside (6) of the footwear or the deflector element (25a) being provided in the region (7) of the little toe, and the fixed point on the inside of the footwear or the deflector element (25i) being provided in the region between the big joint (10) of the big toe and about the middle of the arch (11) of the foot, by which the instep covering (17) may be tightened in the direction of the sole (1) of the footwear.

2. Footwear as in Claim 1, characterized in that
it exhibits a heelcap (3) to the back of which or to the rear (18) of the upper the central closure is fixed or may be fixed, and that the heelcap (3) comprises the deflector or guide elements (3.1) for the tension element (20).

3. Footwear as in Claim 1 or 2, characterized in that
in the region (7) of the little toe and in the region (9) between the big joint (10) of the big toe and about the middle of the arch (11) of the foot a guide-stirrup (4, 5) is provided in each case, having a tongue (14) running in the direction of the sole and a portion standing up towards the upper (2), to whch the tension element (20) may be fixed or at which it may be deflected.

4. Footwear as in one of the Claims 1 to 3, characterized in that
about in the region (9) between the big joint (10) of the big toe and about the middle of the arch (11) of the foot the tension element (20) runs from the outside (6) to the inside (8) of the footwear inside the sole of the footwear.

5. Footwear as in Claim 4, characterized in that the tension
element (20) runs between an inner sole and a sole base (1).

6. Footwear as in one of the Claims 1 to 5, characterized in that
the heel or heelcap (3) and/or the guide-stirrups (4, 5) exhibit guide-grooves or guide-openings for the tension element (20).

7. Footwear as in one of the Claims 1 to 6, characterized in that
the heelcap (3) exhibits a flange (13) projecting inwards to run in the plane of the sole, or a number of portions of flange of that kind.

8. Footwear as in one of the Claims 1 to 7, characterized in that
the tongues (14) of the guide-stirrups (4, 5) and the flange (13) or portions of flange on the heelcap (3) are embedded between the base (1) of the sole and the inner sole.

9. Footwear as in one of the Claims 1 to 7, characterized in that
the heelcap (3) and guide-stirrups (4, 5) consist with the base (1) of the sole, of a homogeneous component.

10. Footwear as in one of the Claims 1 to 9, characterized in that
the instep covering (17) exhibits at least one lateral reinforcement element (27) running across, i.e., perpendicular or at an angle to the longitudinal axis (26) of the footwear.

11. Footwear as in one of the Claims 1 to 10, characterized in that
the instep covering (17) exhibits one or more openings (28).

12. Footwear as in one of the Claims 1 to 11, characterized in that
the central closure is a rotary central closure (29).

13. Footwear as in one of the Claims 1 to 11, characterized in that
the central closure is a slide central closure (30).

14. Footwear as in one of the Claims 1 to 11, characterized in that
the central closure is a lever central closure (34).

15. Footwear as in one of the Claims 1 to 11, characterized in that
the central closure is made as a slide central closure (30) after the style of a pulley block arrangement.

16. Footwear as in one of the Claims 1 to 15, characterized in that
the central closure is provided with a quick-release (33).

17. Footwear as in one of the Claims 1 to 16, characterized in that
in making the central closure as a slide central closure (30) at least one means (31) of actuation is provided at the side, which engages in a set of teeth at the side of the slider.

## Revendications

1. Chaussure notamment chaussure de sport ou de loisirs comprenant une tige (2) ayant des caractéristiques élastiques et une fermeture centrale (19) couplée à au moins un élément de serrage (1) en forme de câble, qui permet de raccourcir la longueur de tension de cet élément, pour fermer la chaussure ou de l'allonger pour ouvrir la chaussure, l'élément de serrage (20) étant au moins partiellement recouvert par la partie de tige, par l'intermédiaire d'un élément de renvoi (24) d'un recouvrement de cou de pied (17) qui couvre au moins partiellement le cou de pied (16), pour revenir à la partie de tige, caractérisée en ce que :
- la tige (2) comprend une chaussure avant (15) dont au moins la zone de cou de pied (16) est en une matière compressible ayant de l'élasticité volumique,
- le recouvrement de cou de pied (17) est réalisé en une matière élastique souple, adaptée au moins approximativement à la forme du cou de pied,
- la fermeture centrale (19) est à l'extérieur sur le côté arrière (18) de la tige au-dessus du talon,
- l'élément de serrage (20) part de la fermeture centrale (19) des deux côtés de la chaussure (6, 8) ou encore un segment d'élément de serrage passe chaque fois sur un élément de renvoi ou de guidage (3.1), prévu dans une zone de niveau (22) de la semelle intérieure, extérieurement de l'arrondi de talon (21) (sans passer par dessus le cou de pied (16)) par dessus un élément de renvoi (24) prévu à un niveau plus haut sur le recouvrement de cou de pied (17), pour arriver à un point fixe (X) situé à la hauteur de la zone de niveau (22) de la semelle intérieure ou encore vers l'avant jusqu'à un élément de renvoi (25a) de la partie supérieure (2) de la chaussure, le point fixe (X) prévu sur le côté extérieur de la chaussure (6) ou l'élément de renvoi (25a) se trouvant dans la zone des petits doigts de pied (7) et le point fixe (X) ou l'élément de renvoi (25i) prévu du côté intérieur de la chaussure (8) se trouvant dans la zone comprise entre l'articulation de base du gros orteil (10) et sensiblement le milieu (11) de la voûte plantaire, de manière à pouvoir tendre le recouvrement de doigt de pied (17) en direction de la semelle de chaussure.

2. Chaussure selon la revendication 1, caractérisée en ce qu'elle comporte un contrefort (3) dont le côté arrière et la face arrière de la tige portent de manière fixe ou susceptible d'être fixée, la fermeture centrale (19), le contrefort (3) entourant les éléments de renvoi ou de guidage (3.1) pour l'élément de serrage (20).

3. Chaussure selon la revendication 1 ou 2, caractérisée en ce que dans la zone des petits doigts de pied (7) et dans la zone (9) comprise entre l'articulation de base (10) du gros orteil et sensiblement le milieu (11) de la voûte plantaire, on a chaque fois un étrier de guidage (4, 5) avec une patte (14) dans la direction de la semelle et un segment relevé vers la tige (2), et où l'on fixe ou renvoie l'élément de serrage (20).

4. Chaussure selon l'une des revendications 1 à 3, caractérisé en ce que l'élément de serrage (20) est prévu sensiblement dans la zone (9) comprise entre l'articulation de base (10) du gros orteil et sensiblement le milieu (11) de la voûte plantaire, en partant du côté extérieur (6) de la chaussure vers le côté intérieur (8) en passant sous la semelle.

5. Chaussure selon la revendication 4, caractérisée en ce que l'élément de serrage (20) passe entre une semelle intérieure et un corps de semelle (1).

6. Chaussure selon l'une des revendications 1 à 5, caractérisée en ce que le talon ou contrefort (3) et/ou les étriers de guidage (4, 5) comportent des rainures de guidage ou des passages de guidage pour l'élément de serrage (20).

7. Chaussure selon l'une des revendications 1 à 6, caractérisée en ce que le contrefort (3) comporte un segment de bride (13) ou plusieurs tels segments de bride tournés vers l'intérieur, et situés dans le plan de la semelle.

8. Chaussure selon l'une des revendications 1 à 7, caractérisée en ce que les pattes (14) de l'étrier de guidage (4, 5) et la bride (13) ou les segments de bride du contrefort (3) sont intégrés entre le corps de base (1) de la semelle et la semelle intérieure.

9. Chaussure selon l'une des revendications 1 à 7, caractérisée en ce que le contrefort (3) et les étriers de guidage (4, 5) forment une seule pièce avec le corps de semelle (1).

10. Chaussure selon l'une des revendications 1 à 9, caractérisée en ce que le recouvrement de cou de pied (17) comporte au moins un élément de renforcement (27) latéral, dirigé transversalement, c'est-à-dire perpendiculairement ou avec un certain angle par rapport à l'axe longitudinal (26) de la chaussure.

11. Chaussure selon l'une des revendications 1 à 10, caractérisée en ce que le recouvrement de cou de pied (17) comporte un ou plusieurs passages (28).

12. Chaussure selon l'une quelconque des revendications 1 à 11, caractérisée en ce que la fermeture centrale est une fermeture centrale tournante (29).

13. Chaussure selon l'une des revendications 1 à 11, caractérisée en ce que la fermeture centrale comporte une fermeture centrale coulissante (30).

14. Chaussure selon l'une des revendications 1 à 11, caractérisée en ce que la fermeture centrale est une fermeture centrale à levier (34).

15. Chaussure selon l'une des revendications 1 à 11, caractérisée en ce que la fermeture centrale est une fermeture centrale coulissante (30) à la manière d'un palan.

16. Chaussure selon l'une des revendications 1 à 15, caractérisée en ce que la fermeture centrale est munie d'un moyen d'accrochage rapide (33).

17. Chaussure selon l'une des revendications 1 à 16, caractérisée en ce qu'en réalisant la fermeture centrale comme fermeture centrale coulissante (30), au moins un élément de manoeuvre (31) latéral est prévu qui vient prendre dans une denture latérale du coulisseau.
